# FASCICULE DE BREVET EUROPEEN

(11) **EP 4 361 055 B1**
(45) Date de publication et mention de la délivrance du brevet: **02.07.2025**
(21) Numéro de dépôt: 23205972.5
(22) Date de dépôt: 26.10.2023
(51) Int. Cl.: B65B 69/00, B65B 21/00

(54) **PROCÉDÉ DE REMPLISSAGE DE CONTENANTS**
VERFAHREN ZUM BEFÜLLEN VON BEHÄLTERN
METHOD FOR FILLING CONTAINERS

(30) Priorité: 27.10.2022 BE 202205882
(43) Date de publication de la demande: 01.05.2024
(73) Titulaire: Cenexi - Laboratoires Thissen, 1420 Braine-l'Alleud (BE)
(72) Inventeur: Depret, Grégoire, 1410 Waterloo (BE)
(74) Mandataire: Gevers Patents

(56) Documents cités:
- EP-B1- 2 655 197
- DE-C2- 2 813 852
- FR-A1- 2 464 222
- US-A1- 2007 169 438
- US-A1- 2008 256 907

## Description

### DOMAINE DE L'INVENTION

La présente invention concerne un procédé de remplissage en conditions aseptiques de contenants, en particulier de flacons, avec une composition stérile préalablement formée. La présente invention concerne en outre un contenant rempli, en particulier sur un flacon rempli, issu du procédé selon l'invention, en particulier directement issu du procédé selon l'invention.

### CONTEXTE DE L'INVENTION

Des systèmes de remplissage automatiques ou des lignes de remplissage pour remplir automatiquement des récipients, par exemple des contenants ou des flacons, avec une composition pharmaceutique sont connus de l'état de la technique, par example FR 2 464 222 A1.

Souvent, les contenants vides sont achetés auprès d'une société externe, lesquels contenants sont préemballés et au moins partiellement enveloppés dans un emballage ou un film polymère. Typiquement, lesdits flacons ou contenants ont tous leurs ouvertures situées du même côté dans l'emballage. Afin de pouvoir être utilisés et remplis dans la ligne de remplissage, les contenants doivent être préalablement déballés. En particulier, le déballage consiste en un retrait d'un film polymère enveloppant au moins partiellement une série de contenants maintenus ensemble par ce même film polymère.

Typiquement, les contenants sont complètement ou au moins partiellement enveloppés par un film polymère constituant un emballage dans lequel les ouvertures des contenants sont toutes orientées du même côté et sont couvertes par une partie dudit film polymère. Lors d'une étape de déballage pour accéder aux contenants en les libérant du film polymère à l'aide d'un outil de coupe, une découpe du film polymère le long des ouvertures des contenants présente l'inconvénient que le bord de l'ouverture de ces derniers peut être endommagé par l'outil de coupe. Un bord endommagé, par exemple un bord présentant une rayure ou une encoche due à l'impact et/ou au passage de l'outil coupant, peut compromettre la capacité des contenants à être fermés hermétiquement selon les normes en vigueur lors de la réalisation de remplissages aseptiques. De plus, l'utilisation d'un outil pour retirer l'emballage ou le film polymère peut donner lieu à une contamination supplémentaire dans les contenants.

Il existe donc un besoin de procurer un procédé de remplissage de contenants en conditions aseptiques qui soit fiable pour fournir des contenants vides à une ligne de remplissage, dans lequel le processus de retrait d'une série de contenants au départ d'un emballage laisse les contenants intacts sans donner lieu à une contamination supplémentaire des contenants.

### RÉSUMÉ DE L'INVENTION

Les inventeurs ont trouvé que le procédé selon la présente invention répond aux besoins mentionnés ci-dessus et surmonte les inconvénients mentionnés ci-dessus.

Dans la présente invention, il est proposé un procédé de remplissage en conditions aseptiques de contenants, en particulier de flacons, avec une composition stérile préalablement formée, ledit procédé comprenant séquentiellement :
a) une étape de positionnement d'une série de contenants maintenus ensemble par un film polymère et présentant chacun une ouverture délimitée par un bord ainsi qu'une paroi de fond opposée à ladite ouverture, sur une surface de pose d'un premier support situé en amont d'une unité de lavage et de séchage, ladite étape de positionnement étant réalisée de telle sorte que le bord délimitant chaque ouverture de chaque contenant repose contre ladite surface de pose dudit premier support, une partie dudit film polymère étant située entre ladite surface de pose dudit premier support et chaque ouverture de chaque contenant,
b) une étape de découpe dudit film polymère le long des parois de fonds desdits contenants,
c) une étape de traction sur ledit film polymère de telle sorte à le faire glisser vers le bas en direction de ladite surface de pose dudit premier support,
d) une étape de mise en place d'un deuxième support relié au premier support et s'appuyant contre les parois de fond de chacun desdits contenants de telle sorte que ces derniers sont coincés entre ledit premier support et ledit deuxième support, ledit deuxième support et ledit premier support formant un ensemble,
e) une étape de rotation dudit ensemble selon un angle de 180° de telle sorte que lesdits contenants coincés entre ledit premier support et ledit deuxième support subissent une rotation de 180°,
f) une étape de dégagement dudit premier support de telle sorte que lesdits contenants ne sont plus coincés entre ledit premier support et ledit deuxième support,
g) une étape de retrait total dudit film polymère par dégagement vers le haut pour libérer lesdits contenants dudit film polymère,
h) une étape transfert desdits contenants libérés au départ dudit ensemble vers ladite unité de lavage et de séchage,
i) une étape de lavage et de séchage desdits contenants par passage au travers de ladite unité de lavage et de séchage pour obtenir des contenants lavés et séchés,
j) une étape de transfert desdits contenants lavés et séchés au départ de ladite unité de lavage et de séchage vers une unité de dépyrogénation,
k) une étape de dépyrogénation desdits contenants par passage au travers de ladite unité de dépyrogénation pour obtenir des contenants dépyrogénisés,
l) une étape de transfert desdits contenants dépyrogénisés au départ de ladite unité de dépyrogénation vers une unité de remplissage,
m) une étape de remplissage desdits contenants dépyrogénisés par passage au travers de ladite unité de remplissage, pour obtenir des contenants remplis avec ladite composition stérile préalablement formée,
n) une étape de mise en place d'un bouchon dans l'ouverture desdits contenants remplis, ladite étape de mise en place dudit bouchon consistant :
   - soit en un enfoncement complet dudit bouchon dans ladite ouverture pour réaliser une fermeture hermétique desdits contenants remplis,
   - soit en un premier enfoncement partiel d'une première partie dudit bouchon dans ladite ouverture pour réaliser une fermeture non-hermétique desdits contenants remplis afin de permettre la réalisation d'une étape de lyophilisation dans une unité de lyophilisation pour obtenir des contenants remplis au moins partiellement d'un lyophilisat, et en un deuxième enfoncement subséquent d'une deuxième partie non encore enfoncée dudit bouchon pour réaliser une fermeture hermétique desdits contenants remplis au moins partiellement d'un lyophilisat,
o) une étape de transfert desdits contenants remplis et fermés hermétiquement vers une unité de sertissage desdits contenants, pour obtenir des contenants remplis sertis.

Avantageusement, le procédé tel que proposé selon la présente invention comporte toutes les étapes nécessaires pour assurer le remplissage de contenants ou de flacons avec une composition préalablement préparée, selon ou en ligne avec les pratiques standards de l'industrie pharmaceutique. Plus particulièrement, le procédé selon l'invention comprend une étape de lavage et de séchage, une étape de dépyrogénation, et contient en outre une étape de fermeture hermétique du contenant, éventuellement après lyophilisation, par mise en place d'un bouchon.

Le procédé tel que proposé selon la présente invention permet avantageusement d'éviter tout endommagement du bord ou du rebord des contenants. En effet, lors d'une étape précédant les étapes de lavage et de séchage, l'étape de dépyrogénation et l'étape de fermeture hermétique des contenants, le film polymère enveloppant la série de contenants est découpé du côté où se situent les fonds ou les bases des contenants, lesdits fonds ou bases des contenants étant de préférence orientés essentiellement vers le haut lors de cette étape. Il s'est avéré que le fait de procéder à une telle découpe du côté où se situent les fonds ou les bases des contenants, par exemple le long des fonds ou des bases des bouteilles, ne cause pas de dommages sérieux compromettant la réalisation d'une étape subséquente de fermeture hermétique des contenants.

Cette étape de découpe du film polymère est ensuite suivie d'une étape de rotation de la pluralité de contenants selon un angle de 180°, ou essentiellement selon un angle de 180°. Une telle étape de rotation permet non seulement de positionner les ouvertures des contenants dans une position adéquate avant leur transfert dans une unité de lavage et de séchage mais aussi d'effectuer une rétraction complète du film polymère, tout ceci en garantissant que les contenants ne subissent pas de dommages, notamment au niveau du bord de leur ouverture. Par conséquent, selon l'invention, aucun lot ou série de contenants, ou du moins seulement un nombre réduit de contenants, doit être écarté du système de remplissage. En outre, aucune surveillance n'est nécessaire pour s'assurer de l'absence de dommages au niveau de la partie du bord de l'ouverture des contenants.

Le procédé présente en outre l'avantage que la séquence des étapes b) à f) évite ou du moins réduit la contamination de l'intérieur du contenant.

### FIGURES

La figure 1 illustre une série de contenants, en particulier une série de flacons, emballés et maintenus ensemble par un film polymère.
Les figures 2a-e sont des vues latérales illustrant les principes des étapes d) -f) selon un mode de réalisation de l'invention.

### DESCRIPTION DETAILLEE

L'invention concerne un procédé de remplissage en conditions aseptiques de contenants, en particulier de flacons, avec une composition stérile préalablement formée.

Il a été constaté qu'en utilisant le procédé tel que décrit dans le cadre de la présente invention, le risque d'endommager les contenants, en particulier le bord de l'ouverture des contenants, ainsi que le risque de contamination des contenants lors du retrait du film polymère, peuvent être réduits significativement voire totalement.

A cet effet, il est proposé un procédé de remplissage en conditions aseptiques de contenants, ledit procédé comprenant les étapes séquentielles suivantes :
Dans une première étape a) du procédé selon l'invention, il est prévu une étape de positionnement d'une série de contenants 1 maintenus ensemble par un film polymère 10 et présentant chacun une ouverture 2 délimitée par un bord 3 ainsi qu'une paroi de fond 4 opposée à ladite ouverture 2 , sur une surface de pose 20 d'un premier support 21 situé en amont d'une unité de lavage et de séchage, ladite étape de positionnement étant réalisée de telle sorte que le bord 3 délimitant chaque ouverture 2 de chaque contenant 1 repose contre ladite surface de pose 20 dudit premier support 21, une partie dudit film polymère 10 étant située entre ladite surface de pose 20 dudit premier support 21 et chaque ouverture 2 de chaque contenant 1.

Au sens de l'invention, le terme "contenant" se rapporte ici à un récipient ou conteneur adapté au stockage/au conditionnement de compositions, en particulier de compositions stériles, notamment dans un contexte pharmaceutique, tels que des flacons ou fioles. Ledit contenant 1 a une ouverture 2 à une de ses extrémités, laquelle ouverture 2 permet d'introduire et de d'extraire ladite composition dudit contenant et laquelle ouverture 2 est opposée au fond dudit contenant 1, plus particulièrement à une paroi de fond 4 dudit contenant 1, ledit fond se situant à une autre extrémité du contenant 1 et lequel fond forme la base de ce dernier. L'ouverture 2 est délimitée par un bord 3. Dans des modes de réalisation particuliers, le bord 3 peut concerner un bord à l'intérieur de l'ouverture 2. Selon de tels modes de réalisation, l'ouverture 2 peut en outre avoir un deuxième bord à l'extérieur de l'ouverture.

Typiquement et en se référant à la figure 1, lesdits contenants 1 sont vendus regroupés et/ou emballés en une série ou en une pluralité de contenants 1, qui peuvent être maintenus ensemble, par exemple emballés ou enveloppés, par un film ou un emballage polymère 10. Habituellement, la pluralité ou série de contenants 1 sera regroupée sous une forme rectangulaire ou carrée, ayant un nombre de contenants A dans une première rangée dans la direction x, et un nombre de contenants B dans une deuxième rangée dans la direction y, où A peut être égal à B, résultant en une pluralité de contenants 1 emballés selon une forme carrée ; où A peut être différent de B, résultant en une pluralité de contenants 1 emballés selon une forme rectangulaire. En règle générale, les contenants 1 ne seront pas empilés les uns sur les autres. Sur la figure 1, la série de contenants 1 comporte huit contenants selon un axe X, et quatre contenants selon un axe Y.

Typiquement, ledit polymère est un polyoléfine, notamment polyéthylène ou polypropylène.

En règle générale, les ouvertures 2 des contenants 1 seront toutes tournées/orientées vers le même côté dans la configuration enveloppée/emballée, ce qui fait qu'une première zone plane 11 du film polymère 10 sera en contact avec lesdites ouvertures 2 des contenants 1, tandis qu'une deuxième zone plane 12 du film polymère 10, opposée à ladite première zone plane 11 et substantiellement parallèle avec celle-ci, sera en contact avec lesdites parois de fond 4 desdits contenants 1.

Selon le procédé de l'invention, les contenants 1 maintenus ensemble par ledit film polymère 10, sont disposés ou positionnés sur une surface de pose 20 d'un premier support 21, lequel premier support 21 est situé en amont d'une unité de lavage et de séchage, de telle manière que les ouvertures 2 des contenants 1, en particulier lesdits bords 3 de chaque ouverture 2 de chaque contenant 1, font face à ladite surface de pose 20 dudit premier support 21 et/ou se posent ou reposent contre ladite surface de pose 20 dudit premier support 21, une partie dudit film polymère 10 étant située entre ladite surface de pose 20 dudit premier support 21 et les ouvertures 2 desdits contenants 1.

Dans des modes de réalisation du procédé, ladite surface de pose 20 sera horizontale ou essentiellement horizontale, et la série de contenants 1 sera placée au-dessus de ladite surface de pose, avec leurs ouvertures 2 tournées vers le bas ou essentiellement vers le bas en direction de ladite surface de pose 20.

Les termes « essentiellement » ou « substantiellement » par rapport à une certaine direction ou rotation signifie dans ce contexte qu'un écart d'au plus 20°, de préférence d'au plus 15°, plus préférentiellement d'au plus 10°, encore plus préférentiellement d'au plus 5°, et encore plus préférentiellement d'au plus 2° est toujours considéré comme étant le long de ladite direction ou selon ladite rotation.

Dans une étape ultérieure b) du procédé selon l'invention, il est prévu une étape de découpe dudit film polymère 10 le long des parois de fonds 4 desdits contenants 1.

Dans des modes de réalisation du procédé selon l'invention, l'étape de découpe dudit film polymère 10 est effectuée manuellement. Avantageusement, l'intervention d'un opérateur permet d'éviter d'abîmer les fonds de contenants 1, notamment les parois de fond 4, car cet opérateur peut éviter de couper les fonds de contenants 1 en coupant principalement dans l'espace vide créé entre les fonds de contenants maintenus ensemble par ledit film polymère 10.

Dans des modes de réalisation alternatifs du procédé selon l'invention, la découpe dudit film 10 est effectuée de manière automatisée.

Typiquement, cette étape de découpe se traduira par la découpe de ladite deuxième zone plane 12 en au moins deux parties différentes.

Dans une étape ultérieure c) du procédé selon l'invention, il est prévu une étape de traction sur ledit film polymère 10 de telle sorte à le faire glisser vers le bas en direction de ladite surface de pose 20 dudit premier support 21.

Dans des modes de réalisation préférés du procédé selon l'invention, l'étape de traction sur ledit film 10 est effectuée manuellement. Avantageusement, une intervention manuelle permet de tirer et de faire glisser le film polymère 10 vers le bas ou substantiellement vers le bas, sans qu'aucun contenant 1 ne tombe sur le côté lorsqu'il est positionné sur ladite surface de pose 20 dudit premier support 21.

Dans des modes de réalisation alternatifs du procédé selon l'invention, l'étape de traction sur ledit film polymère 10 est effectuée de manière automatisée.

Dans des modes de réalisation préférés du procédé selon l'invention, l'étape de traction dudit film polymère 10 aboutira à une configuration selon laquelle le film polymère 10 ne couvre pas ou ne couvre plus chacune des parois de fond 4 de ladite série de contenants 1, ce qui signifie que le film polymère 10 n'est pas ou n'est plus en contact avec lesdits fonds desdits contenants 1, plus particulièrement avec chaque paroi de fond 4 de chaque contenant 1. Plus particulièrement, ladite deuxième zone plane 12 du film polymère 11, typiquement coupée en au moins deux parties différentes suite à ladite étape de découpe b), peut être glissée vers le bas ou substantiellement vers le bas, en direction de ladite surface de pose 20 dudit premier support 21, afin que l'ensemble des parois de fond 4 ne soit plus en contact avec ou ne soit plus couvert par ladite deuxième zone plane 12 du film polymère 10.

Dans une étape ultérieure d) du procédé selon l'invention et en se référant à la figure 2, il est prévu une étape de mise en place d'un deuxième support 31 relié au premier support 21 et s'appuyant contre les parois de fond 4 de chacun desdits contenants 1 de telle sorte que ces derniers sont coincés entre ledit premier support 21 et ledit deuxième support 31 (Fig. 2a-2b), ledit deuxième support 31 et ledit premier support 21 formant un ensemble.

Dans des modes de réalisation préférés du procédé selon l'invention, ledit deuxième support 31 a une surface de pose 30 qui assure un contact avec les parois de fond 4 de chacun desdits contenants 1, en s'appuyant contre les parois de fond 4 de chacun desdits contenants 1. Ainsi, chacun desdits contenants 1 est coincé entre une surface de pose 20 dudit premier support 21 et une surface de pose 30 dudit deuxième support 31. En particulier, chacune desdites parois de fond 4 de chacun desdits contenants 1 est en contact avec ladite surface de pose 30 dudit deuxième support 31 et chacun des bords 3 délimitant ladite ouverture 2 de chacun desdits contenants 1 est en contact avec ou repose contre ladite surface de pose 20 dudit premier support 21, une partie dudit film polymère 10 étant située entre ladite surface de pose 20 dudit premier support 21 et les ouvertures 2 desdits contenants 1.

De préférence, ledit premier support 21 et ledit deuxième support 31 ont une même dimension et/ou forme.

Dans des modes de réalisation préférés du procédé selon l'invention, l'étape de mise en place d'un deuxième support 31 est effectuée sans que ledit deuxième support 31 ou ladite surface de pose 30 dudit deuxième support 31, en s'appuyant contre les parois de fond 4 de chacun desdits contenants 1, ne touche ledit film polymère 10.

Dans des modes de réalisation du procédé selon l'invention, ledit deuxième support 31 et ledit premier support 21 forment un ensemble, dans lequel ledit premier support 21 et ledit deuxième support 31 sont reliés de manière articulée (non représenté sur la figure).

Dans des modes de réalisation du procédé selon l'invention, ledit deuxième support 31 et ledit premier support 21 forment un ensemble, dans lequel ledit premier support 21 et ledit deuxième support 31 sont essentiellement parallèles, la distance entre lesdits supports 21, 31 pouvant être modifiable, c'est-à-dire qu'elle peut augmenter et/ou diminuer, sans toutefois substantiellement modifier le caractère parallèle desdits supports 21,31.

Dans une étape ultérieure e) du procédé selon l'invention, il est prévu une étape de rotation dudit ensemble selon un angle essentiellement de 180° ou de 180° (Fig. 2c) de telle sorte que lesdits contenants 1 coincés entre ledit premier support 21 et ledit deuxième support 31 subissent une rotation essentiellement de 180° ou de 180°.

Dans des modes de réalisation préférés du procédé selon l'invention, l'ensemble formé par ledit deuxième support 31 et ledit premier support 21 est mis en rotation selon un angle de 180°, par rapport à un axe qui est essentiellement horizontal et autour duquel ledit ensemble effectue une rotation.

Dans des modes de réalisation préférés du procédé selon l'invention, l'étape e) aboutit à un positionnement de la série de contenants 1 essentiellement horizontal, la paroi de fond 4 de chaque contentant 1 étant orientée vers le bas, reposant sur la surface de pose 30 dudit deuxième support 31.

Dans une étape ultérieure f) du procédé selon l'invention, il est prévu une étape de dégagement dudit premier support 21 de telle sorte que lesdits contenants 1 ne sont plus coincés entre ledit premier support 21 et ledit deuxième support 31 (Fig. 2d-2e).

Cette étape de dégagement dudit premier support 21 peut être réalisée par enlèvement complet dudit premier support 21 ou par rotation de ce dernier autour d'un axe afin de le relever.

Cette étape de dégagement dudit premier support 21 a pour conséquence une rupture du contact entre ledit premier support 21 et les bords 3 des ouvertures 2 des contenants 1.

Cette étape de dégagement dudit premier support 21 est typiquement réalisée en soulevant ou en dégageant ledit premier support 21 vers une position plus haute par rapport aux contenants 1, de préférence tout en maintenant la position dudit premier support 21 essentiellement parallèle par rapport audit deuxième support 31. Ainsi, cette étape a pour résultat que les bords 3 délimitant chaque ouverture 2 de chaque contenant 1 ne reposent plus contre ladite surface de pose 20 dudit premier support 21. Cette étape a pour résultat supplémentaire qu'un espace est créé entre les ouvertures des contenants 1 et ledit premier support 21, permettant de retirer complètement, par dégagement vers le haut, le film polymère 10 recouvrant les ouvertures 2 des contenants 1.

Dans une étape ultérieure g) du procédé selon l'invention, il est prévu une étape de retrait total dudit film polymère 10 par dégagement vers le haut pour libérer lesdits contenants 1 dudit film polymère 10.

Dans des modes de réalisation selon l'invention, ladite étape de retrait total dudit film polymère 10 par dégagement vers le haut, est effectuée manuellement.

Avantageusement, une intervention manuelle permet de retirer le film polymère 10 par dégagement vers le haut, sans qu'aucun contenant 1 ne tombe sur le côté.

Dans des modes de réalisation alternatifs du procédé selon l'invention, le retrait dudit film polymère 10 est effectué de manière automatisée.

Dans des modes de réalisation préférés du procédé selon l'invention, l'étape g) aboutit à un positionnement de la série de contenants 1 essentiellement horizontal, posé sur ladite surface de pose 30 dudit deuxième support 31, dans lequel les bords 3 desdites ouvertures 2 des contenants 1 ne sont plus en contact avec le premier support 21, et dans lequel ledit film polymère 10 est complétement retiré et n'est plus en contact avec lesdits contenants 1.

Dans une étape ultérieure h) du procédé selon l'invention, il est prévu une étape de transfert desdits contenants 1 libérés au départ dudit ensemble vers ladite unité de lavage et de séchage.

Dans des modes de réalisation du procédé selon l'invention, ledit transfert desdits contenants 1 au départ dudit ensemble vers ladite unité de lavage et de séchage est effectué par l'intermédiaire d'un convoyeur.

Au sens de la présente invention, le terme « convoyeur » désigne tout moyen ou tout dispositif permettant de déplacer et/ou de faire transiter un élément d'un premier endroit ou d'une première zone jusqu'à un deuxième endroit ou une deuxième zone.

Dans des modes de réalisation du procédé selon l'invention, lesdites ouvertures 2 des contenants 1 sont pointées vers le haut. Cela présente l'avantage que les contenants 1 sont plus faciles à transporter sur le convoyeur.

Dans une étape ultérieure i) du procédé selon l'invention, il est prévu une étape de lavage et de séchage desdits contenants 1 par passage au travers de ladite unité de lavage et de séchage pour obtenir des contenants 1 lavés et séchés.

Dans des modes de réalisation du procédé selon l'invention, ladite unité de lavage et de séchage comprend au moins l'un des éléments suivants : une première chambre d'admission, une chambre de lavage et une chambre de séchage.

Dans des modes de réalisation préférés du procédé selon l'invention, l'unité de lavage et de séchage comprend des moyens agencés pour prendre en charge individuellement chaque contenant 1, de préférence dans ou à travers ladite première chambre d'admission, et pour présenter chaque contenant 1, de préférence dans la chambre de lavage, à des moyens de lavage, lesdits contenants 1 présentant leur ouverture 2 de préférence dirigée vers le bas.

Dans des modes de réalisation préférés du procédé selon l'invention, lesdits moyens de lavage comprennent une première buse dirigée vers le haut, et de préférence des premiers moyens agencés pour faire monter ladite buse dirigée vers le haut de sorte qu'elle s'approche de ou pénètre dans un desdits contenants 1 pour fournir un liquide de lavage et effectuer le lavage requis tout en maintenant le contenant 1 en position fixe.

Dans des modes de réalisation préférés du procédé selon l'invention, ledit liquide de lavage est de l'eau purifiée et ladite buse est prévue pour injecter ladite eau purifiée dans lesdits contenants 1. Typiquement, ladite eau purifiée est de l'eau distillée.

Avantageusement, suivant le procédé selon l'invention, un lavage additionnel est effectué par injection d'eau pour préparation injectable.

Dans des modes de réalisation préférés, ladite eau purifiée est injectée à une température comprise entre 20°C et 30°C, et selon une durée comprise entre 2 et 5 secondes par lavage.

De préférence, suivant le procédé selon l'invention, trois lavages successifs sont effectués. Typiquement, chaque contenant 1 comprenant au moins une partie dudit liquide de lavage injecté est ensuite séché par des moyens de séchage, de préférence après avoir été transféré dans une chambre de séchage.

Dans des modes de réalisation préférés, lesdits contenants 1 présentent leur ouverture 2 de préférence dirigée vers le bas et ladite unité de lavage et de séchage comprend lesdits moyens de séchage, lesdits moyens de séchage comprenant une deuxième buse dirigée vers le haut, et de préférence d'autres moyens agencés pour faire descendre ladite deuxième buse dirigée vers le haut, de sorte qu'elle s'approche de ou pénètre dans un desdits contenants 1 pour fournir un gaz sec dans le contenant 1, typiquement en insufflant ledit gaz sec dans le contenant 1 sous haute pression, expulsant ainsi ledit liquide de lavage.

Dans des modes de réalisation préférés, ledit gaz sec est de l'air sec ou un gaz contenant au moins 95% d'azote. Préférentiellement, ledit gaz sec est de l'air comprimé filtré.

Dans des modes de réalisation préférés, ledit gaz a une température comprise entre 20°C et 30°C.

Dans des modes de réalisation préférés, ladite unité de lavage et de séchage comprend des moyens pour maintenir et fixer un contenant 1 individuel dans une position déterminée au moins pendant une partie de la durée de l'étape i).

Dans une étape ultérieure j) du procédé selon l'invention, il est prévu une étape de transfert desdits contenants 1 lavés et séchés au départ de ladite unité de lavage et de séchage vers une unité de dépyrogénation.

Dans des modes de réalisation selon l'invention, ledit transfert desdits contenants 1 lavés et séchés au départ de ladite unité de lavage et de séchage vers une unité de dépyrogénation est effectué par un convoyeur.

Dans des modes de réalisation selon l'invention, ledit transfert desdits contenants 1 lavés et séchés est effectué dans un espace fermé ou un dans un tunnel fermé, de sorte que la contamination du contenant lavé et séché puisse être réduite au maximum.

Dans une étape ultérieure k) du procédé selon l'invention, il est prévu une étape de dépyrogénation desdits contenants 1 par passage au travers de ladite unité de dépyrogénation pour obtenir des contenants dépyrogénisés.

Le procédé de dépyrogénation concerne ici le procédé de désactivation et/ou de dégradation des pyrogènes, lesdits pyrogènes comprenant les endotoxines bactériennes, les exotoxines et la charge biologique des surfaces des flacons ou récipients. La charge biologique concerne ici la quantité de contamination microbiologique d'un objet non stérilisé ou d'une surface non stérilisée.

Dans des modes de réalisation préférés selon l'invention, ladite étape de dépyrogénation concerne une dépyrogénation par chaleur sèche.

Typiquement, ladite unité de dépyrogénation comprend un four discontinu ou un tunnel de dépyrogénation. De préférence, ladite unité de dépyrogénation consiste en un tunnel de dépyrogénation.

Dans des modes de réalisation du procédé selon l'invention, ledit tunnel de dépyrogénation comporte au moins l'un des éléments suivants : une deuxième chambre d'admission, une chambre chaude et une chambre de refroidissement.

Dans des modes de réalisation du procédé selon l'invention, le tunnel de dépyrogénation contient en outre une quatrième chambre à l'extrémité du tunnel, ladite quatrième chambre étant destinée à un refroidissement supplémentaire.

Dans des modes de réalisation préférés du procédé selon l'invention, l'unité de dépyrogénation comprend des moyens agencés pour déplacer individuellement lesdits contenants à travers au moins une desdites chambres.

De préférence, ladite unité de dépyrogénation, en particulier ladite chambre chaude, consiste en au moins une première zone de dépyrogénation par chaleur sèche, qui comprend l'exposition des contenants 1 à une température d'au moins 270°C pendant la durée d'un temps de séjour imposé et prédéterminé. De préférence, lesdits contenants 1 sont exposés à une température de 280°C ou plus, plus préférablement à une température de 300°C ou plus, encore plus préférablement à une température de 320°C ou plus, et le plus préférablement à une température de 340°C ou plus, pendant une durée d'un temps de séjour imposé et prédéterminé.

Dans des modes de réalisation préférés du procédé selon l'invention, ledit temps de séjour dans ladite première zone de dépyrogénation peut être d'au moins 15 minutes, de préférence d'au moins 30 minutes. De préférence, ledit temps de séjour sera compris entre 15 minutes et 50 minutes, préférentiellement compris entre 20 minute et 40 minutes.

Dans des modes de réalisation préférés du procédé selon l'invention, ladite chambre de refroidissement fonctionne à une température comprise entre 10°C et 20 °C, de préférence à une température de 18°C.

Dans des modes de réalisation préférés du procédé selon l'invention, un contenant 1 est soumis à un temps de séjour dans ladite chambre de refroidissement d'au moins 15 minutes, de préférence d'au moins 30 minutes. De préférence, ledit temps de séjour sera compris entre 15 minutes et 50 minutes, préférentiellement compris entre 20 minute et 40 minutes.

Il a été trouvé que la combinaison du temps de séjour tel que décrit ici et de la température dans l'unité de dépyrogénation, permet une réduction d'au moins 5 log, de préférence de 6 log de ladite charge biologique et desdits pyrogènes.

Dans une étape ultérieure l) du procédé selon l'invention, il est prévu une étape de transfert desdits contenants 1 dépyrogénisés au départ de ladite unité de dépyrogénation vers une unité de remplissage.

Dans des modes de réalisation selon l'invention, ledit transfert desdits contenants 1 dépyrogénisés au départ de ladite unité de dépyrogénation vers une unité de remplissage est effectué par un convoyeur.

Dans des modes de réalisation selon l'invention, ledit transfert desdits contenants 1 dépyrogénisés au départ de ladite unité de dépyrogénation vers une unité de remplissage est effectué dans un espace fermé ou un tunnel fermé, de sorte que la contamination du contenant lavé et séché puisse être réduite au maximum.

Dans une étape ultérieure m) du procédé selon l'invention, il est prévu une étape de remplissage desdits contenants 1 dépyrogénisés par passage au travers de ladite unité de remplissage, pour obtenir des contenants 1 remplis avec ladite composition stérile préalablement formée.

Dans des modes de réalisation du procédé selon l'invention, ladite unité de remplissage comprend au moins l'un des éléments suivants : une troisième chambre d'admission, et une chambre de remplissage.

Selon l'invention, lesdits contenants 1 présentent leur ouverture 2 de préférence dirigée vers le haut dans l'unité de remplissage.

Dans des modes de réalisation préférés du procédé selon l'invention, l'unité de remplissage comprend des moyens agencés pour déplacer individuellement lesdits contenants 1 à travers au moins une desdites chambres.

Dans des modes de réalisation préférés du procédé selon l'invention, ladite unité de remplissage comprend des moyens de remplissage, lesdits moyens de remplissage comprenant une troisième buse ou aiguille dirigée vers le bas et de préférence des troisièmes moyens pour faire descendre ladite troisième buse dirigée vers le bas de sorte qu'elle s'approche de ou pénètre dans un desdits contenants 1 pour fournir ladite composition stérile préalablement formée dans ledit contenant 1 tout en maintenant le contenant 1 en position fixe.

Dans des modes de réalisation préférés du procédé selon l'invention, ladite composition stérile est injectée en utilisant une pompe péristaltique.

Dans des modes de réalisation préférés du procédé selon l'invention, une étape d'azotage dudit contenant 1 est prévue avant, pendant ou après l'étape de remplissage. Au sens de l'invention, le terme « azotage dudit contenant» se rapporte à un traitement par azote dudit contenant.

Dans une étape ultérieure n) du procédé selon l'invention, il est prévu une étape de mise en place d'un bouchon dans l'ouverture 2 desdits contenants 1 remplis, ladite étape de mise en place dudit bouchon consistant :
- soit en un enfoncement complet dudit bouchon dans ladite ouverture 2 pour réaliser une fermeture hermétique desdits contenants 1 remplis,
- soit en un premier enfoncement partiel d'une première partie dudit bouchon dans ladite ouverture 2 pour réaliser une fermeture non-hermétique desdits contenants 1 remplis afin de permettre la réalisation d'une étape de lyophilisation dans une unité de lyophilisation pour obtenir des contenants 1 remplis au moins partiellement d'un lyophilisat, et en un deuxième enfoncement subséquent d'une deuxième partie non encore enfoncée dudit bouchon pour réaliser une fermeture hermétique desdits contenants 1 remplis au moins partiellement d'un lyophilisat.

Dans des modes de réalisation selon l'invention, ladite étape de lyophilisation est réalisée dans une unité de lyophilisation, typiquement en passant par trois étapes.

Dans une première étape de lyophilisation, ladite composition stérile est congelée (étape de congélation) en l'exposant à une température de l'ordre de -50°C à -60°C pendant une durée comprise entre 10 heures et 20 heures, à une pression ambiante de l'ordre de 950 millibars.

Selon le procédé suivant l'invention, une pente de refroidissement de l'ordre de 2°C par minute est observée.

A l'issue de ladite première étape de lyophilisation, ladite composition stérile est complètement congelée et prête à subir une étape de sublimation.

Selon une deuxième étape de lyophilisation, la composition congelée est soumise à un environnement à basse pression, induisant une sublimation de l'eau dans la composition. Typiquement, la composition est soumise à des pressions de l'ordre de 300 à 700 millibars pendant une durée comprise entre 5 heures et 3 jours, en ayant une température d'au plus -5°C.

Selon une troisième étape de lyophilisation, de la chaleur supplémentaire est ajoutée à ladite composition sublimée pour évacuer un éventuel excès d'humidité : il s'agit d'une étape de séchage par désorption ou de dessication secondaire.

A l'issue de ladite troisième étape de lyophilisation, ladite composition stérile a une teneur en humidité d'environ 2 %.

Dans des modes de réalisation selon l'invention, ledit bouchon est un obturateur, qui peut être un obturateur pour injectables ou pour lyophilisation.

Dans des modes de réalisation selon l'invention, ledit bouchon est produit en ou contient du caoutchouc.

Dans une étape ultérieure o) du procédé selon l'invention, il est prévu une étape de transfert desdits contenants 1 remplis et fermés hermétiquement vers une unité de sertissage desdits contenants, pour obtenir des contenants remplis sertis.

Dans des modes de réalisation selon l'invention, la capsule destinée à être sertie est en aluminium, ou contient de l'aluminium.

Selon un mode de réalisation préféré, ladite étape o) du procédé suivant l'invention comprend une étape de transfert desdits contenants 1 remplis et fermés hermétiquement au départ d'une première zone de ladite unité de sertissage vers une deuxième zone de ladite unité de sertissage, cette étape de transfert étant réalisée à l'aide d'un racloir pouvant effectuer des mouvements dans plusieurs directions et étant agencé pour pousser lesdits contenants remplis vers ladite deuxième zone de l'unité de sertissage.

Selon le procédé suivant l'invention, ladite première zone consiste en une zone d'accueil desdits contenants remplis et fermés hermétiquement.

Selon le procédé suivant l'invention, ladite deuxième zone peut consister en une table d'accumulation qui peut être une zone tournante de l'unité de sertissage permettant d'aligner les contenants 1 pour alimenter une troisième zone de l'unité de sertissage où est effectué le sertissage proprement dit des contenants.

De préférence, ledit racloir est mobile en rotation autour d'un axe essentiellement tourné vers le haut et/ou déplaçable en translation dans un plan essentiellement horizontal, selon un axe X et/ou un axe Y.

Dans des modes de réalisation du procédé selon l'invention, le procédé comprend en outre une étape de décontamination de la surface externe des contenants 1, par utilisation d'eau purifiée.

De préférence, ladite étape de décontamination est effectuée juste avant l'étape i). Alternativement, ladite étape de décontamination est effectuée en tant qu'étape finale après sertissage.

Dans des modes alternatifs de réalisation, ladite étape de décontamination est réalisée à l'aide d'un détergent pulvérisé par une buse sur la surface extérieure du contenant.

De préférence, ladite étape de décontamination est suivie d'une étape de séchage par soufflage d'air chaud ou d'un gaz chaud sur la surface extérieure du contenant.

Dans des modes de réalisation du procédé selon l'invention, le procédé comprend en outre une étape de marquage des contenants 1.

De préférence, ladite étape comprend le marquage des contenants 1 avec une impression, de préférence par UV ou par jet d'encre, ladite impression permettant d'identifier le contenant 1 individuel par un système informatique.

De préférence, ladite impression est appliquée sur la capsule ou sur le bouchon serti sur le contenant 1.

Dans des modes de réalisation du procédé selon l'invention, le procédé comprend en outre une étape de contrôle via une caméra.

De préférence, ladite caméra permet l'identification de contenants individuels par utilisation de ladite empreinte, telle qu'appliquée à l'étape de marquage décrite ci-dessus.

Dans des modes de réalisation, il est prévu une zone de rejet, configurée pour recevoir des contenants, rejetés sur la base de l'évaluation fournie par la caméra. Un contenant peut être rejeté si le marquage n'est pas clair ou est au moins partiellement illisible.

Dans des modes de réalisation du procédé selon l'invention, le procédé comprend en outre une étape de d'inspection et/ou de contrôle visuel.

## Revendications

1. Procédé de remplissage en conditions aseptiques de contenants 1, en particulier de flacons, avec une composition stérile préalablement formée, ledit procédé comprenant séquentiellement :
a) une étape de positionnement d'une série de contenants (1) maintenus ensemble par un film polymère (10) et présentant chacun une ouverture (2) délimitée par un bord (3) ainsi qu'une paroi de fond (4) opposée à ladite ouverture (2), sur une surface de pose (20) d'un premier support (21) situé en amont d'une unité de lavage et de séchage, ladite étape de positionnement étant réalisée de telle sorte que le bord (3) délimitant chaque ouverture (2) de chaque contenant (1) repose contre ladite surface de pose (20) dudit premier support (21), une partie dudit film polymère (10) étant située entre ladite surface de pose (20) dudit premier support (21) et chaque ouverture (2) de chaque contenant (1),
b) une étape de découpe dudit film polymère (10) le long des parois de fonds (4) desdits contenants (1),
c) une étape de traction sur ledit film polymère (10) de telle sorte à le faire glisser vers le bas en direction de ladite surface de pose (20) dudit premier support (21),
d) une étape de mise en place d'un deuxième support (31) relié au premier support (21) et s'appuyant contre les parois de fond (4) de chacun desdits contenants (1) de telle sorte que ces derniers sont coincés entre ledit premier support (21) et ledit deuxième support (31), ledit deuxième support (31) et ledit premier support (21) formant un ensemble,
e) une étape de rotation dudit ensemble selon un angle de 180° de telle sorte que lesdits contenants (1) coincés entre ledit premier support (21) et ledit deuxième support (31) subissent une rotation de 180°,
f) une étape de dégagement dudit premier support (21) de telle sorte que lesdits contenants (1) ne sont plus coincés entre ledit premier support (21) et ledit deuxième support (31),
g) une étape de retrait total dudit film polymère (10) par dégagement vers le haut pour libérer lesdits contenants (1) dudit film polymère (10),
h) une étape transfert desdits contenants (1) libérés au départ dudit ensemble vers ladite unité de lavage et de séchage,
i) une étape de lavage et de séchage desdits contenants (1) par passage au travers de ladite unité de lavage et de séchage pour obtenir des contenants (1) lavés et séchés,
j) une étape de transfert desdits contenants (1) lavés et séchés au départ de ladite unité de lavage et de séchage vers une unité de dépyrogénation,
k) une étape de dépyrogénation desdits contenants (1) par passage au travers de ladite unité de dépyrogénation pour obtenir des contenants (1) dépyrogénisés,
l) une étape de transfert desdits contenants (1) dépyrogénisés au départ de ladite unité de dépyrogénation vers une unité de remplissage,
m) une étape de remplissage desdits contenants (1) dépyrogénisés par passage au travers de ladite unité de remplissage, pour obtenir des contenants (1) remplis avec ladite composition stérile préalablement formée,
n) une étape de mise en place d'un bouchon dans l'ouverture desdits contenants (1) remplis, ladite étape de mise en place dudit bouchon consistant :
- soit en un enfoncement complet dudit bouchon dans ladite ouverture (2) pour réaliser une fermeture hermétique desdits contenants (1) remplis,
- soit en un premier enfoncement partiel d'une première partie dudit bouchon dans ladite ouverture (2) pour réaliser une fermeture non-hermétique desdits contenants (1) remplis afin de permettre la réalisation d'une étape de lyophilisation dans une unité de lyophilisation pour obtenir des contenants (1) remplis au moins partiellement d'un lyophilisat, et en un deuxième enfoncement subséquent d'une deuxième partie non encore enfoncée dudit bouchon pour réaliser une fermeture hermétique desdits contenants (1) remplis au moins partiellement d'un lyophilisat,
o) une étape de transfert desdits contenants (1) remplis et fermés hermétiquement vers une unité de sertissage desdits contenants, pour obtenir des contenants (1) remplis sertis.

2. Procédé selon la revendication 1, dans lequel ladite étape de positionnement d'une série de contenants est effectuée sur une surface de pose (20) horizontale ou essentiellement horizontale d'un premier support (21).

3. Procédé selon la revendication 1 ou 2, dans lequel ladite étape de dégagement dudit premier support (21) est réalisée par enlèvement complet dudit premier support (21) ou par rotation de ce dernier autour d'un axe afin de le relever.

4. Procédé selon l'une quelconque des revendications 1 à 3, dans lequel ladite étape de lavage et de séchage desdits contenants (1) par passage au travers de ladite unité de lavage et de séchage pour obtenir des contenants (1) lavés et séchés, est réalisée dans une unité de lavage et de séchage comprenant une première chambre d'admission, une chambre de lavage et une chambre de séchage.

5. Procédé selon l'une quelconque des revendications 1 à 4, dans lequel ladite étape de lavage est réalisée avec un liquide de lavage étant de l'eau purifiée, en particulier de l'eau distillée.

6. Procédé selon la revendication 5, dans lequel ladite eau purifiée, en particulier ladite eau distillée, est injectée à une température comprise entre 20°C et 30°C, et selon une durée comprise entre 2 et 5 secondes par lavage.

7. Procédé selon l'une quelconque des revendications 1 à 6, dans lequel une étape de lavage additionnel est effectuée par injection d'eau pour préparation injectable.

8. Procédé selon l'une quelconque des revendications 1 à 7, dans lequel ladite étape de dépyrogénation est une étape de dépyrogénation par chaleur sèche.

9. Procédé selon l'une quelconque des revendications 1 à 8, dans lequel ladite étape de dépyrogénation comprend une exposition des contenants (1) à une température d'au moins 270°C pendant un temps de séjour imposé et prédéterminé.

10. Procédé selon l'une quelconque des revendications 1 à 9, dans lequel ladite étape de remplissage desdits contenants (1) est réalisée par injection de ladite composition stérile préalablement formée en utilisant une pompe péristaltique.

11. Procédé selon l'une quelconque des revendications 1 à 10, dans lequel ladite étape de transfert desdits contenants (1) remplis et fermés hermétiquement vers une unité de sertissage desdits contenants comprend une étape de transfert desdits contenants (1) remplis et fermés hermétiquement au départ d'une première zone de ladite unité de sertissage vers une deuxième zone de ladite unité de sertissage, cette étape de transfert de ladite première zone vers ladite deuxième zone étant réalisée à l'aide d'un racloir pouvant effectuer des mouvements dans plusieurs directions et étant agencé pour pousser lesdits contenants (1) remplis vers ladite deuxième zone de l'unité de sertissage.

12. Procédé selon la revendication 11, dans lequel ladite première zone consiste en une zone d'accueil desdits contenants (1) remplis et fermés hermétiquement.

13. Procédé selon la revendication 11 ou 12, dans lequel ladite deuxième zone consiste en une table d'accumulation étant une zone tournante de l'unité de sertissage permettant d'aligner les contenants (1) pour alimenter une troisième zone de l'unité de sertissage où est effectué le sertissage proprement dit desdits contenants (1).

14. Procédé selon l'une quelconque des revendications 1 à 13, dans lequel une étape de marquage des contenants (1) est effectuée.

15. Procédé selon la revendication 14, dans lequel ladite étape de marquage des contenants (1) est effectuée par impression, de préférence par impression par UV ou par jet d'encre, ladite impression permettant d'identifier le contenant (1) individuel par un système informatique.

## Patentansprüche

1. Verfahren zum Befüllen von Behältern 1, insbesondere Glasfläschchen, unter aseptischen Bedingungen mit einer vorab gebildeten sterilen Verbindung, wobei das Verfahren nacheinander umfasst:
a) einen Schritt der Positionierung einer Reihe von Behältern (1), die durch einen Polymerfilm (10) zusammengehalten werden und jeweils eine durch einen Rand (3) begrenzte Öffnung (2) sowie eine Bodenwand (4) gegenüber der Öffnung (2) umfassen, auf einer Ablagefläche (20) einer ersten Stütze (21), die sich stromaufwärts einer Spül- und Trockeneinheit befindet, wobei der Schritt der Positionierung derart durchgeführt wird, dass der Rand (3), der jede Öffnung (2) jedes Behälters (1) begrenzt, auf der Auflagefläche (20) der ersten Stütze (21) aufliegt, wobei ein Teil des Polymerfilms (10) sich zwischen der Auflagefläche (20) der ersten Stütze (21 ) und jeder Öffnung (2) jedes Behälters (1) befindet,
b) einen Schritt des Zuschneidens des Polymerfilms (10) entlang der Bodenwände (4) der Behälter (1),
c) einen Schritt des Zugs am Polymerfilm (10) derart, dass dieser nach unten in Richtung der Auflagefläche (20) der ersten Stütze (21) gleitet,
d) einen Schritt des Einsetzens einer zweiten Stütze (31), die mit der ersten Stütze (21) verbunden ist und derart gegen die Bodenwände (4) jedes der Behälter (1) drückt, dass diese letzteren zwischen der ersten Stütze (21) und der zweiten Stütze (31) eingeklemmt werden, wobei die zweite Stütze (31) und die erste Stütze (21) eine Anordnung bilden,
e) einen Schritt der Drehung der Anordnung gemäß einem Winkel von 180° derart, dass die zwischen der ersten Stütze (21) und der zweiten Stütze (31) eingeklemmten Behälter (1) einer Drehung von 180° unterworfen werden,
f) einen Schritt der Loslösung der ersten Stütze (21) derart, dass die Behälter (1) nicht mehr zwischen der ersten Stütze (21) und der zweiten Stütze (31) eingeklemmt sind,
g) einen Schritt der vollständigen Entnahme des Polymerfilms (10) durch Loslösung nach oben, um die Behälter (1) von dem Polymerfilm (10) freizugeben,
h) einen Schritt der Übertragung der freigegebenen Behälter (1) am Anfang der Anordnung zur Spül- und Trockeneinheit,
i) einen Schritt der Spülung und Trocknung der Behälter (1) durch Leitung durch die Spül- und Trockeneinheit hindurch, um gespülte und getrocknete Behälter (1) zu erhalten,
j) einen Schritt der Übertragung der gespülten und getrockneten Behälter (1) am Anfang der Spül- und Trockeneinheit zu einer Entpyrogenisierungseinheit,
k) einen Schritt der Entpyrogenisierung der Behälter (1) durch Leitung durch die Entpyrogenisierungseinheit hindurch, um entpyrogenisierte Behälter (1) zu erhalten,
l) einen Schritt der Übertragung der entpyrogenisierten Behälter (1) am Anfang der Entpyrogenisierungseinheit zu einer Fülleinheit,
m) einen Schritt der Befüllung der entpyrogenisierten Behälter (1) durch Leitung durch die Fülleinheit hindurch, um mit der vorab gebildeten sterilen Verbindung gefüllte Behälter (1) zu erhalten,
n) einen Schritt des Einsetzens eines Verschlusses in die Öffnung der gefüllten Behälter (1), wobei der Schritt des Einsetzens des Verschlusses aus Folgendem besteht:
- entweder einem vollständigen Eindrücken des Verschlusses in die Öffnung (2), um eine hermetische Abdichtung der gefüllten Behälter (1) herzustellen,
- oder einem partiellen ersten Eindrücken eines ersten Teils des Verschlusses in die Öffnung (2), um eine nichthermetische Abdichtung der gefüllten Behälter (1) herzustellen, um die Durchfühung eines Schritts der Lyophilisation in einer Lyophilisationseinheit zu ermöglichen, um zumindest teilweise mit einem Lyophilisat gefüllte Behälter (1) zu erhalten, und einem nachfolgenden zweiten Eindrücken eines zweiten, noch nicht eingedrückten Teils des Verschlusses, um eine hermetische Abdichtung der zumindest teilweise mit einem Lyophilisat gefüllten Behälter (1) herzustellen,
o) einen Schritt der Übertragung der gefüllten und hermetisch abgedichteten Behälter (1) zu einer Bördeleinheit der Behälter, um gebördelte gefüllte Behälter (1) zu erhalten.

2. Verfahren nach Anspruch 1, wobei der Schritt der Positionierung einer Reihe von Behältern auf einer horizontalen oder im Wesentlichen horizontalen Auflagefläche (20) einer ersten Stütze (21) durchgeführt wird.

3. Verfahren nach Anspruch 1 oder 2, wobei der Schritt der Loslösung der ersten Stütze (21) durch vollständige Entnahme der ersten Stütze (21) oder durch Drehung dieser letzteren um eine Achse, um sie hochzuziehen, durchgeführt wird.

4. Verfahren nach einem der Ansprüche 1 bis 3, wobei der Schritt der Spülung und Trocknung der Behälter (1) durch Leitung durch die Spül- und Trockeneinheit hindurch, um gespülte und getrocknete Behälter (1) zu erhalten, in einer Spül- und Trockeneinheit durchgeführt wird, die eine erste Aufnahmekammer, eine Spülkammer und eine Trockenkammer umfasst.

5. Verfahren nach einem der Ansprüche 1 bis 4, wobei der Schritt der Spülung mit einer Spülflüssigkeit durchgeführt wird, bei der es sich um gereinigtes Wasser, insbesondere destilliertes Wasser handelt.

6. Verfahren nach Anspruch 5, wobei das gereinigte Wasser, insbesondere das destillierte Wasser, bei einer Temperatur zwischen 20°C und 30°C und gemäß einer Dauer zwischen 2 und 5 Sekunden pro Spülung eingespritzt wird.

7. Verfahren nach einem der Ansprüche 1 bis 6, wobei ein Schritt einer zusätzlichen Spülung durch Einspritzen von Wasser für einspritzbare Zubereitungen durchgeführt wird.

8. Verfahren nach einem der Ansprüche 1 bis 7, wobei der Schritt der Entpyrogenisierung ein Schritt der Entpyrogenisierung durch trockene Hitze ist.

9. Verfahren nach einem der Ansprüche 1 bis 8, wobei der Schritt der Entpyrogenisierung ein Aussetzen der Behälter (1) einer Temperatur von mindestens 270°C während einer vorgegebenen und vorbestimmten Verweildauer umfasst.

10. Verfahren nach einem der Ansprüche 1 bis 9, wobei der Schritt der Befüllung der Behälter (1) durch Einspritzen der vorab gebildeten sterilen Verbindung unter Verwendung einer peristaltischen Pumpe durchgeführt wird.

11. Verfahren nach einem der Ansprüche 1 bis 10, wobei der Schritt der Übertragung der gefüllten und hermetisch abgedichteten Behälter (1) zu einer Bördeleinheit der Behälter einen Schritt der Übertragung der gefüllten und hermetisch abgedichteten Behälter (1) am Anfang eines ersten Bereichs der Bördeleinheit zu einem zweiten Bereich der Bördeleinheit umfasst, wobei dieser Schritt der Übertragung vom ersten Bereich zum zweiten Bereich mithilfe einer Rakel durchgeführt wird, die Bewegungen in mehrere Richtungen ausführen kann und eingerichtet ist, um die gefüllten Behälter (1) zum zweiten Bereich der Bördeleinheit zu schieben.

12. Verfahren nach Anspruch 11, wobei der erste Bereich aus einem Empfangsbereich der gefüllten und hermetisch abgedichteten Behälter (1) besteht.

13. Verfahren nach Anspruch 11 oder 12, wobei der zweite Bereich aus einem Sammeltisch besteht, bei dem es sich um einen drehenden Bereich der Bördeleinheit handelt, der ermöglicht, die Behälter (1) auszurichten, um einen dritten Bereich der Bördeleinheit zu versorgen, wo die eigentliche Bördelung der Behälter (1) durchgeführt wird.

14. Verfahren nach einem der Ansprüche 1 bis 13, wobei ein Schritt der Markierung der Behälter (1) durchgeführt wird.

15. Verfahren nach Anspruch 14, wobei der Schritt der Markierung der Behälter (1) durch Aufdruck, vorzugsweise durch UV-Druck oder Tintenstrahldruck durchgeführt wird, wobei der Aufdruck ermöglicht, den einzelnen Behälter (1) durch ein Informatiksystem zu identifizieren.

## Claims

1. A method for aseptically filling containers 1, in particular vials, with a previously formed sterile composition, said method sequentially comprising:
a) a step of positioning a series of containers (1) held together by a polymer film (10) and each having an opening (2) delimited by an edge (3) as well a bottom wall (4) opposite to said opening (2), on a laying surface (20) of a first support (21) located upstream of a washing and drying unit, said positioning step being performed so that the edge (3) delimiting each opening (2) of each container (1) rests against said laying surface (20) of said first support (21), a portion of said polymer film (10) being located between said laying surface (20) of said first support (21) and each opening (2) of each container (1),
b) a step of cutting said polymer film (10) along the bottom walls (4) of said containers (1),
c) a step of pulling on said polymer film (10) so as to cause it to slide downwards in the direction of said laying surface (20) of said first support (21),
d) a step of placing a second support (31) connected to the first support (21) and bearing against the bottom walls (4) of each of said containers (1) so that the latter are wedged between said first support (21) and said second support (31), said second support (31) and said first support (21) forming an assembly,
e) a step of rotating said assembly through an angle of 180° so that said containers (1) wedged between said first support (21) and said second support (31) are rotated through 180°,
f) a step of releasing said first support (21) so that said containers (1) are no longer wedged between said first support (21) and said second support (31),
g) a step of completely removing said polymer film (10) by upward disengagement to free said containers (1) from said polymer film (10),
h) a step of transferring said containers (1) released from said assembly to said washing and drying unit,
i) a step of washing and drying said containers (1) by passing through said washing and drying unit to obtain washed and dried containers (1),
j) a step of transferring said washed and dried containers (1) from said washing and drying unit to a depyrogenation unit,
k) a step of depyrogenating said containers (1) by passing them through said depyrogenation unit to obtain depyrogenated containers (1),
l) a step of transferring said depyrogenated containers (1) from said depyrogenation unit to a filling unit,
m) a step of filling said depyrogenated containers (1) by passing them through said filling unit, to obtain containers (1) filled with said previously formed sterile composition,
n) a step of placing a plug in the opening of said filled containers (1), said step of placing said plug consisting of:
- either pressing said plug completely into said opening (2) to hermetically seal said filled containers (1),
- or a first partial depression of a first part of said plug into said opening (2) to achieve a non-hermetic closure of said filled containers (1) to enable a freeze-drying step to be carried out in a freeze-drying unit to obtain containers (1) filled at least partially with a lyophilisate, and in a subsequent second depression of a second, not yet depressed part of said plug to achieve hermetic closure of said containers (1) filled at least partially with a lyophilisate,
o) a step of transferring said filled and hermetically sealed containers (1) to a unit for crimping said containers, to obtain crimped filled containers (1).

2. The method according to claim 1, wherein said step of positioning a series of containers is carried out on a horizontal or essentially horizontal laying surface (20) of a first support (21).

3. The method according to claim 1 or 2, wherein said step of releasing said first support (21) is performed by completely removing said first support (21) or by rotating the latter about an axis in order to raise it.

4. The method according to any one of claims 1 to 3, wherein said step of washing and drying said containers (1) by passing them through said washing and drying unit to obtain washed and dried containers (1), is carried out in a washing and drying unit comprising a first inlet chamber, a washing chamber and a drying chamber.

5. The method according to any one of claims 1 to 4, wherein said washing step is carried out with a washing liquid being purified water, in particular distilled water.

6. The method according to claim 5, wherein said purified water, in particular said distilled water, is injected at a temperature of between 20°C and 30°C, and for a time of between 2 and 5 seconds per washing.

7. The method according to any one of claims 1 to 6, wherein an additional washing step is carried out by injection of water for injectable preparation.

8. The method according to any one of claims 1 to 7, wherein said depyrogenating step is a dry heat depyrogenating step.

9. The method according to any one of claims 1 to 8, wherein said depyrogenating step comprises exposure of the containers (1) to a temperature of at least 270°C for a predetermined, imposed dwell time.

10. The method according to any one of claims 1 to 9, wherein said step of filling said containers (1) is carried out by injection of said previously formed sterile composition using a peristaltic pump.

11. The method according to any one of claims 1 to 10, wherein said step of transferring said filled and sealed containers (1) to a unit for crimping said containers comprises a step of transferring said filled and sealed containers (1) from a first zone of said crimping unit to a second zone of said crimping unit, this transferring step from said first zone to said second zone being carried out with the aid of a scraper capable of movements in several directions and being arranged to push said filled containers (1) towards said second zone of the crimping unit.

12. The method according to claim 11, wherein said first zone consists of a reception area for said filled and hermetically sealed containers (1).

13. The method according to claim 11 or 12, wherein said second zone consists of an accumulation table being a rotating zone of the crimping unit for aligning the containers (1) to feed a third zone of the crimping unit where the actual crimping of said containers (1) takes place.

14. The method according to any one of claims 1 to 13, wherein a step of marking the containers (1) is carried out.

15. The method according to claim 14, wherein said step of marking the containers (1) is carried out by printing, preferably by UV or inkjet printing, said printing enabling the individual container (1) to be identified by a computer system.
